# EUROPÄISCHE PATENTSCHRIFT

(11) **EP 1 327 706 B1**
(45) Veröffentlichungstag und Bekanntmachung des Hinweises auf die Patenterteilung: **17.09.2008**
(21) Anmeldenummer: 02025364.7
(22) Anmeldetag: 14.11.2002
(51) Int. Cl.: D01H 1/32, F16D 65/21, D01H 1/22, D01H 1/16

(54) **Adaptereinrichtung zwischen einem Motor und einer Textimaschine**
Adaptor arrangement between a motor and a textile machine
Adaptateur entre un moteur et une machine textile

(30) Priorität: 12.01.2002 DE 10200958
(43) Veröffentlichungstag der Anmeldung: 16.07.2003
(73) Patentinhaber: Rieter Ingolstadt GmbH, 85055 Ingolstadt (DE)
(72) Erfinder: Schuller, Edmund, 85055 Ingolstadt (DE); Greis, Dietmar, 85055 Ingolstadt (DE)
(74) Vertreter: Bergmeier, Werner

(56) Entgegenhaltungen:
- DE-A- 2 402 067
- US-B1- 6 328 655
- PATENT ABSTRACTS OF JAPAN vol. 007, no. 173 (M-232), 30. Juli 1983 (1983-07-30) & JP 58 077933 A (MATSUSHITA DENKI SANGYO KK;OTHERS: 01), 11. Mai 1983 (1983-05-11)

## Beschreibung

Die Erfindung betrifft eine Adaptereinrichtung, mit der ein Motor, insbesondere ein Elektromotor, an eine Textilmaschine anflanschbar ist, wobei eine Welle des Motors mit einer Welle der Textilmaschine verbunden wird.

Bei einer herkömmlichen, elektromotorbetriebenen Textilmaschine, wie beispielsweise einer Strecke, ist dem Elektromotor eine Bremseinheit zugeordnet, die auf eine Welle einwirkt, um diese abzubremsen. Bei einer Unterbrechung des regulären Betriebs, z. B. wenn ein Stromausfall auftritt, wird die Bremse deaktiviert, so daß mittels der Bremseinheit die ihr zugeordnete Welle abgebremst wird. Bei der Bremseinheit ist ein mit der Welle verbundener Bremsbelag zwischen zwei Bremsbacken angeordnet und die Spaltmaße zwischen den Bremsbacken und dem Bremsbelag müssen sehr genau eingestellt sein, so daß beim Abbremsen einerseits volle Bremswirkung entwickelt wird und andererseits nach dem Lösen der Bremse keine Reibung zwischen Bremsbacken und Bremsbelag auftritt. Ein Elektromagnet der Bremseinheit zum Lösen der Bremse muß dabei ständig mit Strom beaufschlagt werden, damit sich die Welle drehen kann. Durch die Anordnung der Bremseinheit am Elektromotor wird die durch den Elektromagneten erzeugte Wärme zum Elektromotor hin abgeleitet. Für den Service der Bremseinheit oder des Elektromotors müssen jeweils beide ausgetauscht oder ausgebaut werden. Ein Austausch der Bremseinheit oder des Elektromotors erfordert dabei den Austausch auch des anderen Teils, da beide aufeinander abgestimmt sind.

Aus der US 6,328,655 B1 ist ein Adaptersystem zur Verbindung von Motoren und Getrieben bekannt, mit welchen eine große Anzahl von Kombinationen von Motoren und Getrieben unterschiedlicher Abmessungen und technischer Spezifikationen wie Drehzahlen und Drehmomente realisiert werden kann. Gemäß einer Ausführung kann das Adaptersystem durch eine hydrodynamische Kupplung mit einem Antriebsmotor verbunden sein, wobei der Adapterwelle eine Bremseinheit zugeordnet ist. Angaben über die Wirkungsweise und Anwendung der Bremse werden hierbei nicht gemacht. Die Bauteile befinden sich in einem mehrteiligen Gehäuse, in welchem auch die Welle gelagert ist. Zum Einsatz in einer Textilmaschine ist dieses Adaptersystem jedoch aufgrund seiner baulich aufwendigen und massiven Ausführung nicht geeignet. Die Einstellung des Spaltmaßes der Bremseinheit ist hier unabhängig von der Montage des Antriebsmotors, die Wartung und Zugänglichkeit der Bremseinheit ist jedoch bedingt durch die bauliche Ausführung des Adaptersystems aufwendig.

Es ist daher Aufgabe der Erfindung, eine Anordnung für eine Bremseinheit bzw. eine Textilmaschine mit einer solchen Anordnung vorzusehen, die den Service oder Anbau einer Bremseinheit bzw. eines Motors vereinfachen.

Diese Aufgabe wird mit den Merkmalen des Anspruchs 1 bzw. 14 gelöst.

Gemäß Anspruch 1 wird zum Bremsen einer Textilmaschine zwischen ein drehbar gelagertes Element der Textilmaschine und eine Welle eines Motors eine Adaptereinrichtung mit einer Bremseinheit zwischengeschaltet. Das drehbar gelagerte Element der Textilmaschine ist vorzugsweise eine Welle, ein Zahnrad, ein Antriebsrad oder dergleichen. Die Adaptereinrichtung weist einen motorseitigen Flansch zum Anflanschen an den Motor und einen maschinenseitigen Flansch zum Anflanschen an die Textilmaschine auf. Damit hat die Adaptereinrichtung sowohl eine Anpassungsfunktion zwischen dem Motor und der Textilmaschine als auch eine Bremsfunktion durch die Bremseinheit. Zur Wartung oder zum Austausch des Motors wird dieser einfach von der Adaptereinrichtung gelöst und z. B. als Einzelkomponente kostengünstig ersetzt. Zur Wartung der Bremseinheit läßt sich diese zwischen dem Motor und der Textilmaschine herausnehmen und warten oder ersetzen. Es muß nicht die Bremseinheit komplett mit dem Motor ersetzt werden und eine Justierung der Bremseinheit nach einem Ausbau des Motors ist nicht notwendig. Dagegen kann die Bremseinheit z.B. neu eingestellt werden, ohne daß davon der Motor betroffen ist.

Wird durch den an die Adaptereinrichtung angekoppelten Motor die Drehzahl der Textilmaschine reguliert, wie beispielsweise bei einer Strecke über ein Planetengetriebe, so kann durch Blockierung der Adapterwelle mittels der Bremseinheit die Textilmaschine unreguliert betrieben werden, während bei laufendem, jedoch unreguliertem Betrieb der Textilmaschine der Motor ausgetauscht oder gewartet werden kann.

Die Adapterflansche sind lediglich durch einen Steg miteinander verbunden, so dass eine offene Konstruktion zur Verfügung steht, die Wartungsarbeiten bzw. Justierarbeiten bei eingebauter Adaptereinrichtung zuläßt. Gleichzeitig wird die Wärmeabfuhr durch Strahlung und Konvektion begünstigt.

Dadurch, daß die Bremseinheit am maschinenseitigen Flansch angeordnet ist, werden lediglich Drehmomente auf den maschinenseitigen Adapterflansch übertragen. Der motorseitige Flansch bleibt hierdurch lastfrei.

Ist der Motorflansch und/oder der Maschinenflansch der Adaptereinrichtung austauschbar, so kann bei einer Änderung an der Textilmaschine oder bei Verwendung eines anderen Motortyps durch Wechsel des entsprechenden Adapterflansches eine einfache Anpassung vorgenommen werden, ohne daß es zwingend erforderlich ist, daß die anderen Komponenten der Adaptereinrichtung verändert werden. Soll beispielsweise ein Motor durch einen anderen Motor mit veränderten Anschlußmaßen ersetzt werden, so kann durch Austausch des motorseitigen Adapterflansches mit den auf den anderen Motor abgestimmten Anschlußmaßen die Anpassung einfach und kostengünstig vorgenommen werden.

Bei einer ganz besonders vorteilhaften Ausgestaltung weist die Adapterwelle eine Bremswelle und eine drehstarre Ausgleichskupplung auf. Durch die Ausgleichskupplung wird eine axiale Fehlausrichtung zwischen der Motorwelle und einer Welle der Textilmaschine ausgeglichen, so daß zwischen den Achsen keine Verformungskräfte auftreten. Dabei kann die Adapterwelle einteilig mit einem Bremswellenabschnitt und einem Ausgleichskupplungsabschnitt ausgebildet sein oder zweiteilig aus einer separaten Bremswelle und einer separaten Ausgleichskupplung, die miteinander verbunden sind.

Durch die formschlüssige Verbindung eines Bremsbelags der Bremseinheit mit der Bremswelle wird die Bremskraft in Drehrichtung übertragen, während durch die axiale Verschiebbarkeit des Bremsbelags ein Spiel des Bremsbelags zwischen den Bremsscheiben bzw. Bremsplatten nicht zu beiden Seiten des Bremsbelags eingestellt werden muß. Statt des Bremsbelags kann auch eine Bremsscheibe entsprechend an der Bremswelle gelagert sein, wobei dann Platten oder Scheiben mit Bremsbelag seitlich auf die so gelagerte Bremsscheibe einwirken.

Ist die Ausgleichskupplung zwischen der Bremswelle bzw. Bremseinheit und dem Motor angeordnet, so ist einerseits die Wärmeableitung von der Bremse zum Motor verringert. Andererseits wird beim Bremsen die Ausgleichskupplung nicht durch die Schwungmasse der Textilmaschine belastest, so daß die Ausgleichskupplung lediglich die Drehmomente, die der Elektromotor entwickeln kann, aufnehmen muß. Durch eine Ausgleichskupplung, bei der senkrecht zur Wellenachse mehrere axial beabstandete Schlitze vorgesehen sind, wird eine kompakte und kostengünstige Ausgleichskupplung vorgesehen. Vorzugsweise sind ein oder mehrere der Schlitze in Umfangsrichtung winkelversetzt zueinander angeordnet.

Dadurch, daß die Adapterwelle am maschinenseitigen Ende ein Ritzel aufweist, kann mittels der Adaptereinrichtung die Drehbewegung an ein Zahnrad der Textilmaschine angekoppelt werden. Die Kopplung zwischen der Adapterwelle der Adaptereinrichtung und dem Motor kann dann auf beliebige Weise, beispielsweise mit einer Ausgleichskupplung oder einem Klemmring erfolgen. Am Elektromotor muß somit kein Antriebsritzel vorgesehen werden, welches bei der Wartung des Elektromotors von der Motorwelle abgepreßt und anschließend wieder aufgepreßt werden muß. Damit wird der Einsatz eines Standardmotors aus einer Großserie erleichtert, da der Elektromotor nicht mit einem für die Textilmaschine angepaßtem Ritzel versehen sein muß.

Anhand von Zeichnungen werden Ausführungsbeispiele erläutert. Es zeigen:
- **Figur 1**: eine erste Ausführungsform einer Adaptereinrichtung zum Anklemmen an eine Welle einer Textilmaschine und
- **Figur 2**: eine zweite Ausführungsform einer Adaptereinrichtung mit einem Ritzel zum Antreiben der Textilmaschine.

Fig. 1 zeigt als eine erste Ausführungsform einer Adaptereinrichtung 1 in auseinandergezogener Darstellung mit einem Bremsmodul 2 und einem an die Adaptereinrichtung 1 anflanschbaren Elektromotor 3. Die Adaptereinrichtung 1 weist einen maschinenseitigen Adapterflansch 10 und einen motorseitigen Adapterflansch 11 auf, die mittels Stehbolzen 12 miteinander verbunden sind. Der maschinenseitige Adapterflansch 10 ist mit Schrauben 13 auf die Stehbolzen 12 aufgeschraubt und der motorseitige Adapterflansch 11 mittels Schrauben 14 auf die gegenüberliegende Seite der Stehbolzen 12. Durch Schraublöcher im maschinenseitigen Adapterflansch 10 wird der Adapterflansch 10 auf einem Maschinenflansch einer nicht dargestellten Textilmaschine, z.B. eine Karde oder Strecke, aufgeschraubt. Der Adapterflansch 10 ist austauschbar und kann somit an unterschiedliche Flanschmaße unterschiedlicher Maschinentypen angepaßt werden. Der motorseitige Adapterflansch 11 wird über Schrauben 6 mit einem Motorflansch 4 des Elektromotors 3 verbunden. Der motorseitige Adapterflansch 11 ist ebenfalls austauschbar, so daß verschiedene Elektromotortypen lediglich durch Austausch des Adapterflansches vorgesehen werden können.

Zwischen den Adapterflanschen 10, 11 wird das Bremsmodul 2 gehalten. Das Bremsmodul 2 weist eine Bremsmodulwelle 20 auf, auf die ein Mitnehmer 21 drehstarr mittels Madenschrauben aufgeschraubt ist. Am Außenumfang des Mitnehmers 21 ist ein Nocken- bzw. Zahnkranz ausgebildet. Über diesen Zahnkranz läßt sich ein Bremsbelag 22 bzw. Bremskerl schieben, der am Innenumfang einen zum Zahnkranz des Mitnehmers 21 komplementären Innenzahnkranz aufweist. Zwischen dem Zahnkranz des Mitnehmers 21 und dem Innenzahnkranz des Bremsbelags 22 ist soviel Spiel vorhanden, daß der Bremsbelag 22 in axiale Richtung auf dem Mitnehmer 21 verschiebbar ist, während zum Bremsen eine drehstarre Kopplung zwischen Bremsbelag 22 und Mitnehmer 21 besteht. Durch die Kopplung des Mitnehmers 21 an die Bremsmodulwelle 20 wird somit eine Bremskraft, die auf den Bremsbelag 22 wirkt, über den Mitnehmer 21 auf die Bremsmodulwelle 20 übertragen.

Mittels Schrauben 26 wird ein Elektromagnet 24 des Bremsmoduls 2 am maschinenseitigen Adapterflansch 10 befestigt. Durch Abstandsbolzen 25 wird der Abstand zwischen dem maschinenseitigen Adapterflansch 10 und dem Elektromagnet 24 eingestellt. Die Schrauben 26 sind durch eine Bohrung in den Abstandsbolzen 25 hindurchgeführt. Die Abstandsbolzen 25 können starr mit dem Elektromagnet 24 verbunden sein oder über eine Schraubverbindung, so daß durch Verschrauben der Abstandsbolzen am Elektromagneten eine Justierung des Abstands zwischen maschinenseitigem Adapterflansch 10 und Elektromagneten ermöglicht wird.

Die Abstandsbolzen 25 dienen gleichzeitig als Führung für eine Federplatte 23, die mittels Federn zwischen der Federplatte 23 und dem Elektromagneten 24 von letzterem weggedrückt wird. Wird der Elektromagnet 24 durch Strom erregt, so wird die Federplatte 23 zum Elektromagneten hin angezogen. Zwischen der Federplatte 23 und der Innenfläche des maschinenseitigen Adapterflansches 10 ist der Bremsbelag 22 angeordnet. Bei erregtem Elektromagnet 24, d. h. bei zum Elektromagneten angezogener Federplatte 23, ist zwischen Federplatte 23 und Adapterflansch 10 ein Spiel für den Bremsbelag 22 vorhanden, so daß sich dieser in dem Spalt frei drehen kann. Ist dagegen der Elektromagnet 24 nicht erregt und wird die Federplatte 23 vom Elektromagneten weg in Richtung Adapterflansch 10 gedrückt, so wirkt auf die seitlichen Stirnflächen des Bremsbelags 22 eine Bremskraft, die schließlich auf die Bremsmodulwelle 20 übertragen wird. Nach der Befestigung des Elektromagneten 24 am Adapterflansch 10 wird über den Spalt, in dem der Bremsbelag 22 angeordnet ist, ein Schutzring 27 geschoben, so daß Verunreinigungen nicht in den Bremsspalt gelangen bzw. vom Bremsbelag 22 Verunreinigungen nach außen gelangen können.

Die Bremsmodulwelle 20 ist auf der Seite des Elektromotors 3 hülsenartig ausgebildet und geschlitzt, so daß die Bremsmodulwelle 20 auf der Seite des Elektromotors 3 eine Motorwelle 5 des Elektromotors aufnimmt. Nachdem die Bremsmodulwelle 20 über die Motorwelle 5 geschoben ist bzw. die Motorwelle 5 in die Bremsmodulwelle 20 eingeschoben ist, wird die Bremsmodulwelle 20 mittels eines Klemmrings 30 fest auf der Motorwelle 5 befestigt. Über das andere Ende der Bremsmodulwelle 20 wird ein Klemmring 32 einer drehstarren Ausgleichskupplung 31 aufgeschoben und durch Klemmung drehstarr verbunden. Die drehstarre Ausgleichskupplung 31 ist vorgesehen, um eine axiale Versetzung zwischen einer Drehwelle der Textilmaschine und der Bremsmodulwelle 20 bzw. des Elektromotors 3 auszugleichen. Eine drehstarre Kopplung zwischen einer Welle der Textilmaschine und der Ausgleichskupplung 31 erfolgt ebenfalls über einen Klemmring 33.

Die Öffnungen zur Durchführung der Bremsmodulwelle 20 in den Adapterflanschen 10 und 11 sowie in der Federplatte 23 und dem Elektromagneten 24 weisen ein Spiel in radiale Richtung auf, so daß ein axialer Versatz der Motorwelle 5 gegenüber der Symmetrieachse der Flansche 10, 11 durch radiales Verschieben der Bremsmodulwelle 20 innerhalb der Adaptereinrichtung 1 ausgeglichen werden kann. Bei ausgebauter Adaptereinrichtung 1 läßt sich die Bremsmodulwelle 20 bzw. die Ausgleichskupplung 31 ohne weitere Eingriffe an der Adaptereinrichtung aus dieser herausziehen.

Dadurch, daß das Bremsmodul 2 ausschließlich mit dem maschinenseitigen Adapterflansch 10 direkt verbunden ist, werden beim Abbremsen von Schwungmassen der Maschine lediglich Drehmomente auf den maschinenseitigen Adapterflansch 10 übertragen. Der motorseitige Adapterflansch 11 ist dabei völlig lastfrei, so daß keine Verwindungskräfte auf den Elektromotor 3 übertragen werden. Bei einer Erwärmung des Elektromagneten 24 während dessen Erregung wird die Wärme durch die Abstandsbolzen 25, die Schrauben 26 und den Schutzring 27 nur auf den maschinenseitigen Adapterflansch 10 übertragen. Die Höhe der Stehbolzen 12 ist vorteilhaft so gewählt, daß ein Abstand bzw. Luftspalt zwischen der Rückseite des Elektromagneten 24 und dem motorseitigen Adapterflansch 11 vorhanden ist. Dadurch erfolgt kein direkter Wärmeleitungsübergang zwischen Elektromagnet 24 und Adapterflansch 11 bzw. Elektromotor 3 und daher kein nennenswerter Wärmeübertrag vom Elektromagneten 24 auf den Elektromotor 3.

Der Elektromotor 3 kann ausgetauscht werden, ohne daß hierzu das Bremsspaltmaß des Bremsmoduls verändert werden muß. Ebenso kann die Adaptereinrichtung 1 ausgetauscht werden, wobei das werkseitig voreingestellte Spaltmaß für das Bremsmodul beim Ein- und Ausbau nicht neu eingestellt werden muß. Die drehstarre Ausgleichskupplung kann weggelassen oder zwischen der Bremsmodulwelle 20 und der Motorwelle 5 angeordnet werden. Dabei erfolgt dann eine starre Kopplung zwischen der Maschinenwelle und der Bremsmodulwelle 20. Die Adaptereinrichtung 1 kann auch bei Systemen nachgerüstet werden, bei denen bislang keine Abbremsung vorgesehen war.

Figur 2 zeigt eine zweite Ausführungsform einer Adaptereinrichtung 1'. Bei dieser Ausführungsform werden teilweise die gleichen oder ähnliche Elemente eingesetzt wie bei der ersten Ausführungsform der Adaptereinrichtung 1, so daß diese Teile mit den gleichen Bezugszeichen versehen sind. Die Unterschiede zur ersten Ausführungsform werden im folgenden erläutert. Bei der Adaptereinrichtung 1' ist eine Bremsmodulwelle 40 maschinenseitig mit einem Ritzel 41 versehen. Das Ritzel 41 steht in Eingriff mit einem Zahnrad einer nicht dargestellten Textilmaschine, um diese mittels des Elektromotors 3 anzutreiben oder die Drehzahl der Textilmaschine zu regulieren. Die Bremsmodulwelle 40 ist in zwei Lagern 42, 43 gelagert, wobei die Lager 42, 43 wiederum in einer Lagerbuchse 44 eines maschinenseitigen Adapterflansches 10' befestigt sind. Somit dient hier der maschinenseitige Adapterflansch 10' als Lagerflansch für die Bremsmodulwelle 40.

Ein Bremsmodul 2' ist gegenüber dem Bremsmodul 2 der ersten Ausführungsform dadurch modifiziert, daß eine Bremsplatte 28 beabstandet vom maschinenseitigen Adapterflansch 10' angeordnet ist. Die Bremsplatte wirkt der Federplatte 23 gegenüberliegend auf dem Bremsbelag 22 ein. Durch die Bremsplatte 28 wird der durch die Lager 42, 43 und die Lagerbuchse 44 bedingte Abstand zwischen Adapterflansch 10' und Bremsmodul 2' ausgeglichen. Der drehstarr mit der Bremsmodulwelle 40 verbundene Mitnehmer 21 ist durch einen Distanzring 45 von den Lagern 42, 43 beabstandet. Gleichzeitig dient der Distanzring 45 der Abdeckung der Lager 42, 43 gegen Verunreinigung durch Bremsabrieb und schützt umgekehrt den Bremsbelag 22 gegen Schmiermittel aus den Lagern 42, 43.

Bei der Adaptereinrichtung 1' ist die drehstarre Ausgleichskupplung 31 zwischen der Motorwelle 5 und dem motorseitigen Ende der Bremsmodulwelle 40 angeordnet. Der Klemmring 32 wird zur Verbindung mit der Motorwelle 5 auf dieser aufgeklemmt und der Klemmring 33 wird zur Verbindung mit der Bremsmodulwelle 40 auf deren motorseitiges Ende aufgeklemmt. Beim Abbremsen der Textilmaschine mittels des Bremsmoduls 2' wirkt das durch das Abbremsen hervorgerufende Drehmoment der Textilmaschine nicht auf die Ausgleichskupplung 31 ein, so daß diese lediglich so dimensioniert werden muß, daß sie die maximalen Drehmomente, die durch den Elektromotor 3 erzeugt werden, aufnimmt.

Bei der zweiten Ausführungsform ist es nicht notwendig, daß zum Austausch oder zur Reparatur des Elektromotors 3 das Ritzel 41 von der Motorwelle 5 entfernt oder auf diese aufgebracht wird, z.B. mittels Preßpassung. Durch Verwendung einer Adaptereinrichtung 1 oder 1' ist es bei einer Verwendung des Elektromotors 3 zur Drehzahlregulierung der Textilmaschine nicht notwendig, daß bei einem Ausfall des Elektromotors 3 zusätzliche Maßnahmen oder Bauteile zur Blockierung der durch den Elektromotor 3 angetriebenen Achse erforderlich sind. Durch die Deaktivierung (bzw. Aktivierung für eine nicht dargestellte Ausführungsform) des Bremsmoduls 2 oder 2' wird die Bremsmodulwelle 20 oder 40 blockiert, so daß eine unkontrollierte Drehung der angetriebenen Welle verhindert wird. So kann z.B. eine im Normalbetrieb drehzahlregulierte Strecke durch Blockierung der Welle 20 bzw. 40 im unregulierten Modus weiterbetrieben werden.

## Patentansprüche

1. Adaptereinrichtung mit einem motorseitigen Flansch (11) zum Verbinden mit einem Motor (3), einem maschinenseitigen Flansch (10, 10') zum Verbinden mit einer Maschine, einer Adapterwelle (20, 40, 31) zum Anschluß an eine Motorwelle (5) einerseits und ein drehbar gelagertes Element der Maschine andererseits und einer Bremseinheit (2, 2'), welche zum Abbremsen und/oder Blockieren des drehbar gelagerten Elements der Maschine auf die Adapterwelle (20, 40, 31) einwirkt, **dadurch gekennzeichnet, daß** die Adaptereinrichtung mit einem Antrieb zur Drehzahlregulierung einer Textilmaschine verbindbar ist, und der motorseitige Flansch (11) und der maschinenseitige Flansch (10, 10') der Adaptereinrichtung über Stege (12) miteinander verbunden sind, wobei die Bremseinheit (2, 2') am maschinenseitigen Flansch (10, 10') angeordnet ist.

2. Adaptereinrichtung nach Anspruch 1, **dadurch gekennzeichnet, daß** das drehbar gelagerte Element eine Welle oder ein Zahnrad ist.

3. Adaptereinrichtung nach Anspruch 1 oder 2, **dadurch gekennzeichnet, daß** der motorseitige Flansch (11) und/oder der maschinenseitige Flansch (10, 10') austauschbar ist.

4. Adaptereinrichtung nach einem der vorhergehenden Ansprüche, **dadurch gekennzeichnet, daß** die Adapterwelle (20, 40, 31) zumindest teilweise am maschinenseitigen Flansch (10, 10') drehbar gelagert ist.

5. Adaptereinrichtung nach einem der vorhergehenden Ansprüche, **dadurch gekennzeichnet, daß** die Bremseinheit (2, 2') mechanisch und/oder thermisch vom motorseitigen Flansch (11) entkoppelt ist.

6. Adaptereinrichtung nach einem der vorhergehenden Ansprüche, **dadurch gekennzeichnet, daß** die Adapterwelle (20, 40, 31) eine Bremswelle (20, 40) und eine Ausgleichskupplung (31) aufweist, wobei die Bremseinheit (2, 2') der Bremswelle (20, 40) zugeordnet ist.

7. Adaptereinrichtung nach Anspruch 8, **dadurch gekennzeichnet, daß** die Bremswelle (40) maschinenseitig und die Ausgleichskupplung (31) motorseitig angeordnet ist.

8. Adaptereinrichtung nach Anspruch 8 oder 9, **dadurch gekennzeichnet, daß** die Ausgleichskupplung (31) senkrecht zur Drehachse mehrere, axial beabstandete Schlitze aufweist.

9. Adaptereinrichtung nach einem der vorhergehenden Ansprüche, **dadurch gekennzeichnet, daß** die Bremseinheit (2, 2') einen Bremsbelag (22) oder eine Bremsscheibe aufweist, wobei der Bremsbelag (22) oder die Bremsscheibe in Drehrichtung formschlüssig mit der Adapterwelle, insbesondere der Bremswelle (20, 40), verbunden und in deren axiale Richtung verschiebbar ist.

10. Adaptereinrichtung nach einem der vorhergehenden Ansprüche, **dadurch gekennzeichnet, daß** die Bremseinheit (2, 2') einen Elektromagneten (24), zumindest eine erste, federelastisch vorgespannte Bremsplatte (23) und zumindest eine zweite Bremsplatte (10, 28) aufweist.

11. Adaptereinrichtung nach einem der vorhergehenden Ansprüche, **dadurch gekennzeichnet, daß** die Adapterwelle (40) am maschinenseitigen Ende ein Ritzel (41) aufweist.

12. Textilmaschine, insbesondere Strecke oder Karde, mit einer Adaptereinrichtung (1) gemäß einem der vorhergehenden Ansprüche.

## Claims

1. Adapter device with a motor side flange (11) for jointing with a motor (3), a machine side flange (10, 10') for jointing with a machine, an adapter shaft (20, 40, 31) for connection to a motor shaft (5) on the one hand, and a pivotably supported element of the machine on the other and a braking unit (2, 2'), which affects the adapter shaft (20, 40, 31) for braking and/or blocking of the pivotably supported element of the machine **characterized in that** the adapter device can be connected to a drive for the regulation of the rotation speed of a textile machine and that the motor side flange (11) and the machine side flange (10, 10') of the adapter device are interconnected via webs, the braking unit (2, 2') being arranged at the machine side flange (10, 10')

2. Adapter device according to Claim 1 **characterized in that** the pivotably supported element is a shaft or a toothed wheel.

3. Adapter device according to Claim 1 or 2 **characterized in that** the motor side flange (11) and/or the machine side flange (10, 10') are interchangeable.

4. Adapter device according to one of the preceding claims **characterized in that** the adapter shaft (20, 40, 31) is pivotably supported at least partially on the machine side flange (10, 10').

5. Adapter device according to one of the preceding claims **characterized in that** the braking unit (2, 2') is decoupled mechanically and/or thermally from the motor side flange (11).

6. Adapter device according to one of the preceding claims **characterized in that** the adapter shaft (20, 40, 31) has a brake shaft (20, 40) and a compensating coupling (31) where the braking unit (2, 2') is assigned to the brake shaft (20, 40).

7. Adapter device according to Claim 6 **characterized in that** the brake shaft (40) is arranged on the machine side and the compensating coupling (31) on the motor side.

8. Adapter device according to claim 6 or 7 **characterized in that** the equalization coupling (31) is provided with several axially distanced slits perpendicular to the rotation axis.

9. Adapter device according to one of the preceding claims **characterized in that** the brake unit (2, 2') has a brake lining (22) or a brake disc, wherein the brake lining (22) or the brake disc is jointed form-fit with the adapter shaft, particularly the brake shaft (20, 40) and is slidable in their axial direction.

10. Adapter device according to one of the preceding claims **characterized in that** the brake unit (2, 2') is provided with an electro-magnet (24), at least a first, spring-elastically pre-tensioned braking plate (23) and at least a second braking plate (10, 28).

11. Adapter device according to one of the preceding claims **characterized in that** the adapter shaft (40) has a pinion wheel (41) at the machine-side-end.

12. Textile machine, particularly draw frame or carding machine, with an adapter device (1) according to one of the preceding claims.

## Revendications

1. Dispositif adaptateur comportant une bride côté moteur (11) permettant la connexion à un moteur (3), une bride côté machine (10, 10') permettant la connexion à une machine, un axe adaptateur (20, 40, 31) permettant la connexion à un axe moteur (5) d'une part et à un élément rotatif de la machine d'autre part, un dispositif de freinage (2, 2') permettant de freiner ou de bloquer l'élément rotatif de la machine connecté à l'axe adaptateur (20, 40, 31), **caractérisé en ce que** le dispositif adaptateur peut être connecté à un entraînement permettant la régulation de la vitesse de rotation d'une machine textile et **en ce que** la bride côté moteur (11) ainsi que la bride côté machine (10, 10') du dispositif adaptateur sont connectées entre elles par un flasque (12), dans lequel le dispositif de freinage (2, 2') est monté sur la bride côté machine (10, 10').

2. Dispositif adaptateur selon la revendication 1, **caractérisé en ce que** l'élément rotatif est un axe d'entraînement ou une roue dentée.

3. Dispositif adaptateur selon la revendication 1 ou 2, **caractérisé en ce que** la bride côté moteur (11) ou la bride côté machine (10,10') est interchangeable.

4. Dispositif adaptateur selon l'une quelconque des revendications précédentes, **caractérisé en ce que** l'axe adaptateur (20, 40, 31) est agencé au moins partiellement sur la bride côté machine (10, 10') de manière rotative.

5. Dispositif adaptateur selon l'une quelconque des revendications pré cédentes, **caractérisé en ce que** le dispositif de freinage (2, 2') est découplé mécaniquement ou thermiquement de la bride côté moteur (11).

6. Dispositif adaptateur selon l'une quelconque des revendications précédentes, **caractérisé en ce que** l'axe adaptateur (20, 40, 31) comporte une axe de freinage (20, 40) et un accouplement de compensation (31), dans lequel le dispositif de freinage (2, 2') est associé à l'axe de freinage (20, 40).

7. Dispositif adaptateur selon la revendication 6, **caractérisé en ce que** l'axe de freinage (40) est agencé du côté de la machine et l'accouplement de compensation du côté du moteur (31).

8. Dispositif adaptateur selon la revendication 6 ou 7, **caractérisé en ce que** l'accouplement de compensation (31) comporte plusieurs fentes espacées axialement et perpendiculaires à l'axe de rotation.

9. Dispositif adaptateur selon l'une quelconque des revendications précédentes, **caractérisé en ce que** le dispositif de freinage (2, 2') comporte une garniture de frein (22) ou un disque de frein, dans lequel la garniture de frein (22) ou le disque de frein est connecté en sens de rotation à l'axe adaptateur, en particulier à l'axe de frein (20, 40), en épousant la forme dudit axe et pouvant coulisser en direction axiale dudit axe.

10. Dispositif adaptateur selon l'une quelconque des revendications précédentes, **caractérisé en ce que** le dispositif de freinage (2, 2') comporte un électroaimant (24), au moins une première plaquette de frein élastique précontrainte (23) et au moins une deuxième plaquette de frein (10, 28).

11. Dispositif adaptateur selon l'une quelconque des revendications précédentes, **caractérisé en ce que** l'axe adaptateur (40) comporte un pignon (41) à l'extrémité côté machine.

12. Machine textile, en particulier un laminoir ou une cardeuse, comportant un dispositif adaptateur (1) selon l'une quelconque des revendications précédentes.
